# EUROPÄISCHE PATENTANMELDUNG

(11) **EP 2 995 739 A1**
(43) Veröffentlichungstag der Anmeldung: **16.03.2016**
(21) Anmeldenummer: 15184112.9
(22) Anmeldetag: 07.09.2015
(51) Int. Cl.: E04C 3/08

(54) **KONSTRUKTIONSTRÄGER**

(30) Priorität: 11.09.2014 DE 102014113090
(71) Anmelder: Laube, Reiner, 44229 Dortmund (DE)
(72) Erfinder: Laube, Reiner, 44229 Dortmund (DE)
(74) Vertreter: Limbeck, Achim

(57) **Zusammenfassung**

Die vorliegende Erfindung betrifft einen Konstruktionsträger (1), welcher aus mindestens drei winklig zueinander ausgerichteten Profilen (10) gebildet ist, welche sich in Trögerlängsrichtung ersdrecken und an ihren jeweiligen Profillängsseiten (11) miteinander verbunden sind. Der Konstruktionsträger (1) ist dadurch gekennzeichnet, dass die Profillängsseiten (11) der Profile (10) in Profillängsrichtung winklig und zueinander korrespondierend abgeschrägte Profilformen ausweisen, wobei an den auslaufenden Enden (110) der Profillängsseiten (11) jeweils mindestens ein flächig ausgeformter Steg (12) vorgesehen ist und die jeweils anliegenden Stege (12) der Profile (10) zueinander korrespondierend ausgerichtete Anschlagflächen (120) umfassen.

## Beschreibung

### Technisches Gebiet

Die vorliegende Erfindung betrifft einen Konstruktionsträger (nachstehend auch als Träger bezeichnet), zur Herstellung von Trage- oder Aufbaukonstruktionen oder zur Verwendung als selbständiges Stand- oder Stützelement gemäß dem Oberbegriff des Anspruchs 1.

### Stand der Technik

Herkömmliche Konstruktionsträger dieser Art sind aus mindestens drei, in der Regel vier rechtwinklig zueinander ausgerichteten Querstreben-Profilen gebildet, welche sich in Trägerlängsrichtung erstrecken und an ihren jeweiligen Profillängsseiten irreversibel miteinander verbunden sind. Die Verbindung der Profillängsseiten erfolgt hierbei gewöhnlich mittels Löten oder Verschweißten. Die Profillängsseiten sind meist aus Rohren gebildet, an denen dann weitere Konstruktionsträger reversibel auf-/eingesteckt werden können. Die Konstruktionsträger sind in der Regel genormte, modulare Systeme, welche in verschiedenen Größen, Ausführungen und Materialien (Alu, Stahl, Kunststoff) auf dem Markt erhältlich sind.

Der Nachteil dieser bekannten Konstruktionsträger besteht darin, dass diese konstruktionsbedingt äußerst schwer, unhandlich und umständlich zu lagern sowie zu transportieren sind.

### Darstellung der Erfindung

Der vorliegenden Erfindung legt die Aufgabe zu Grunde, einen Konstruktionsträger zu schaffen, welcher die vorgenannten Nachteile ausräumt, handlich und leicht gebaut sowie dennoch stabil ist.

Erfingdungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen des erfindungsgemäßen Konstruktionsträgers sind in den abhängigen Unteransprüchen angegeben.

Erfingdungsgemäß ist ein Konstruktionsträger der eingangs genannten Art dadurch gekennzeichnet, dass die Profillängsseiten der Profile in Profillängsrichtung winklig und zueinander korrespondierend abgeschrägte Profilformen aufweisen, wobei an den auslaufenden Enden der Profillängsseiten jeweils mindestens ein flächig ausgeformter Steg vorgesehen ist und die jeweils anliegenden Stege der Profile zueinander korrespondierend ausgerichtete Anschlagflächen umfassen.

In einer bevorzugten Ausführungsform des erfindungsgemäßen Trägers sind die Profile aus einem Rahmen gebildet, der zwei seitlich und sich in Längsrichtung des Profiles erstreckende Seitenwangen umfasst, welche über Querstreben miteinander verbunden sind. Hierbei weisen die Seitenwangen erfingdungsgemäß winklig und jeweils zueinander korrespondierend abgeschrägte Profilformen auf.

Die Stege sind mittels reversibler Verbindungsmittel miteinander verbunden, welche ganz besonders bevorzugt an den Stegen form- und oder kraftschlüssig ineinander greifen. Als Verbindungsmittel kommen Schraub-, Steck-, Klick, Druck-, Klemmverschlüsse oder eine Kombination aus diesen Verschlüsseln in Betracht. Als geeignet erweisen sich insbesondere Schrauben, Passstifte, Nieten oder Schweißnähte.

Ganz besonders bevorzugt sind die Stege mittels reversibler Verbindungsmittel miteinander verbunden.

### Kurzbeschreibung der Zeichnungen

Weitere Ziele, Merkmale, Vorteile und Anwendungsmöglichkeiten des erfindungsgemäßen Konstruktionsträgers ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Combination den Gegenstand der Erfindung, unabhängig von der Zusammenfassung in einzelnen Ansprüchen oder deren Rückbeziehung.

In den Zeichnungen zeigen
Fig.1 den Konstruktionsträger in der Draufsicht;
Fig.2 ein Profil in der Seitenansicht und in der Draufsicht;
Fig.3 ein Verbindungsmittel in vergrößerter Seitenansicht;
Fig.4 einen Klammerverschluss in der Seitenansicht sowie in der Draufsicht.

### Ausführung der Erfindung

Wie aus Fig.1 ersichtlich, ist der erfindungsgemäße Träger 1 aus drei oder mehr winklig zueinander ausgerichteten Profilen 10 gebildet. Diese Profile 10 erstrecken sich in Trägerlängsrichtung und sind an ihren jeweiligen Profillängsseiten 11 miteinander reversibel verbunden. Hierzu weisen die Profillängsseiten 11 in Profillängsrichtung winklig und zueinander korrespondierend abgeschrägte Profilformen auf. Der Winkel der Kantung beträgt in dieser dreiteiligen Ausführung der Profile 10 jeweils 30° bzw. 45° bei einer Vierprofilausführung (nicht dargestellt).

Wie aus Fig.1 und Fig.2 ersichtlich, ist an den auslaufenden Enden 110 der Profillängsseiten 11 jeweils mindestens ein flächig ausgeformter Steg 12 mit einer Anschlagfläche 120 vorgesehen, welche entsprechend korrespondierend zur Anschlagfläche 120 des jeweils anliegenden Stegs 12 ausgerichtet ist.

Die Fig.2-3 zeigen bevorzugte Verbindungsmittel 13 des erfindungsgemäßen Trägers 1, welche an den Stegen 12 form- und/oder kraftschlüssig ineinander greifen.

Als Verbindungsmittel 13 zur gegenseitigen Befestigung der Profillängsseiten 11 an den Stegen 12 sind hierbei Klammerverschlüsse 13 vorgesehen, welche zur gegenseitigen Verriegelung als an den Stegen 12 angeformte form- und/oder kraftschlüssige Zusammenfügungselemente 130 ausgebildet sind. Die Zusammenfügungselemente 130 sind aus einer schlitzartigen Öffnung 131 an einem Steg 12 sowie einer der schlitzartigen Öffnung 131 angepassten Klammer 132 zur form- und/oder kraftschlüssigen Verbindung an dem anliegenden Steg 12 gebildet.

Der erfindungsgemäße Träger 1 beschränkt sich in seiner Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Träger
- 10: Profile
- 11: Profillängsseiten
- 12: Stege
- 13: Verbindungsmittel / Klammerverschlüsse
- 14: Querstreben
- 110: Enden der Profillängsseiten
- 120: Anschlagflächen
- 130: Zusammenfügungselemente
- 131: schlitzartige Öffnung
- 132: Klammer

## Patentansprüche

1. Konstruktionsträger (1), welcher aus mindestens drei winklig zueinander ausgerichteten Profilen (10) gebildet ist, welche sich in Trägerlängsrichtung erstrecken und an ihren jeweiligen Profillängsseiten (11) miteinander verbunden sind,
**dadurch gekennzeichnet, dass**
die Profillängsseiten (11) der Profile (10) in Profillängsrichtung winklig und zueinander korrespondierend abgeschrägte Frofilformen aufweisen, wobei an den auslaufenden Enden (110) der Profillängsseiten (11) jeweils mindestens ein flächig ausgeformter Steg (12) vorgesehen ist und die jeweils anliegenden Stege (12) der Profile (10) zueinander korrespondierend ausgerichtete Anschlagflächen (120) umfassen.

2. Konstruktionsträger nach Anspruch 1,
**dadurch gekennzeichnet,**
**dass** die Profile (10) aus einem Rahmen gebildet sind, der zwei seitlich und sich in Längsrichdung des Profils (10) erstreckende Seitenwangen (11) umfasst, welche über Querstreben (14) miteinander verbunden sind.

3. Konstruktionsträger nach Anspruch 2,
**dadurch gekennzeichnet,**
**dass** die Seitenwangen (11) winklig und jeweils zueinander korrespondierend abgeschrägte Profilformen aufweisen.

4. Konstruktionsträger nach Anspruch 1,
**dadurch gekennzeichnet,**
**dass** die Stege (12) mittels reversiblen Verbindungsmitteln (13) miteinander verbunden sind.

5. Konstruktionsträger nach Anspruch 4,
**dadurch gekennzeichnet,**
**dass** die Verbindungsmittel (13) an den Stegen (12) form- und oder kraftschlüssig ineinander greifen.

6. Konstruktionsträger nach Anspruch 4,
**dadurch gekennzeichnet,**
**dass** als Verbindungsmittel (13) zur gegenseitigen Befestigung der Profillängsseiten (11) an den Stegen (12) Klammerverschlüsse (13) vorgesehen sind.

7. Konstruktionsträger nach Anspruch 6,
**dadurch gekennzeichnet,**
**dass** die Klammerverschlüsse (13) zur gegenseitigen Verriegelung als an den Stegen angeformte form- und/oder kraftschlüssige Zusammenfügungselemente (130) ausgebildet sind.

8. Konstruktionsträger nach Anspruch 7,
**dadurch gekennzeichnet,**
**dass** die Zusammenfügungselemenfe (130) aus einer schlitzartige Öffnung (131) an einem Steg (12) sowie einer der schlitzartigen Öffnung angepassten Klammer (132) zur form- und/oder kraftschlüssigen Verbindung an dem anliegenden Steg (12) gebildet sind.
